# EUROPÄISCHE PATENTSCHRIFT

(11) **EP 2 595 502 B1**
(45) Veröffentlichungstag und Bekanntmachung des Hinweises auf die Patenterteilung: **06.09.2017**
(21) Anmeldenummer: 11735393.8
(22) Anmeldetag: 20.07.2011
(51) Int. Cl.: A46D 3/08, A46D 3/06

(54) **TRANSPORTEINRICHTUNG IN EINER BÜRSTENHERSTELLUNGSMASCHINE SOWIE VERFAHREN ZUM TRANSPORTIEREN VON BÜRSTENTEILEN**
TRANSPORTATION DEVICE IN A BRUSH PRODUCTION MACHINE AND METHOD FOR TRANSPORTING BRUSH PARTS
DISPOSITIF DE TRANSPORT DANS UNE MACHINE DE FABRICATION DE BROSSES ET PROCÉDÉ POUR TRANSPORTER DES PARTIES DE BROSSE

(30) Priorität: 20.07.2010 DE 102010027706
(43) Veröffentlichungstag der Anmeldung: 29.05.2013
(73) Patentinhaber: GB Boucherie NV, 8870 Izegem (BE)
(72) Erfinder: BOUCHERIE, Bart, Gerard, B-8870 Izegem (BE)
(74) Vertreter: Prinz & Partner mbB
(86) Internationale Anmeldenummer: PCT/EP2011/003646
(87) Internationale Veröffentlichungsnummer: WO 2012/019697

(56) Entgegenhaltungen:
- EP-A1- 0 433 470
- EP-A2- 0 237 653
- CH-A- 260 055
- DE-A1- 3 146 183
- DE-A1- 19 702 281

## Beschreibung

Die Erfindung betrifft eine Transporteinrichtung in einer Bürstenherstellungsmaschine und ein Verfahren zum Transportieren von Bürstenteilen.

Solche Transporteinrichtungen sind selbstständiger Bestandteil einer Bürstenherstellungsmaschine und dienen dazu, nacheinander zu bearbeitende Bürstenteile in eine Bearbeitungsposition zu bewegen oder Borstenaufnahmen, die mit mehreren Borstenbüscheln bestückt sind, den Bürstenteilen zuzuführen.

Ein Beispiel für eine solche Transporteinrichtung ist eine Drehtrommel als Teil einer Bürstenstopfmaschine. In einer solchen Bürstenstopfmaschine werden einem Bürstenteil (zum Beispiel einem Bürstenkörper mit Bürstengriff oder einem Trägerteil, in dem die Borsten befestigt werden) Borstenbüschel über ein sogenanntes Stopfwerkzeug zugeführt. Ein solches Stopfwerkzeug nimmt büschelweise Borsten aus einem Magazin und stopft es in ein entsprechendes Loch des Bürstenteils, welches ein sogenanntes Lochbild aufweist. Das Entnehmen von Borstenbüscheln aus dem Magazin und das Stopfen erfolgt schrittweise. Es werden somit nacheinander Borstenbüschel in das Bürstenteil gestopft, bis sämtliche Löcher gefüllt sind. Anschließend wird das komplett beborstete Bürstenteil wegtransportiert und ein unbeborstetes Bürstenteil in die Bearbeitungsstation transportiert.

Moderne Stopfmaschinen arbeiten heute mit noch vor wenigen Jahren nicht machbar erscheinenden Taktraten von bis zu 1.000 Büscheln pro Minute, die abgenommen und in die Löcher des Borstenteils gestopft werden. Damit ergeben sich Taktzeiten von nur 60 Millisekunden für das Entnehmen, Zuführen und Stopfen von Büscheln.

Die Transporteinrichtung muss diese Taktzeiten mitmachen, das heißt, wenn ein Bürstenteil komplett beborstet ist, muss innerhalb der Zeit das noch vollständig unbeborstete Borstenteil in die Bearbeitungsposition überführt werden, die für das Beborsten von zwei aufeinanderfolgenden Büscheln (Taktzeit) zur Verfügung steht. Nur dann ist sichergestellt, dass die gesamte Beborstungsmaschine immer im selben Takt arbeiten kann. Das bedeutet, die Zeit zwischen zwei zugeführten Borstenbüscheln ist immer gleich, egal ob die zwei nacheinander zugeführten Borstenbüschel demselben Bürstenteil zugeführt werden oder verschiedenen Bürstenteilen beim Weitertakten der Bürstenteile. Da die Bürstenteile sehr exakt positioniert werden müssen, der Elektromotor aber eine gewisse Zeit zum Anlaufen und Abbremsen braucht, steht nur eine geringe Zeit für die Positionierung des Bürstenteils samt der schweren Halterung zur Verfügung. In der Praxis hat sich gezeigt, dass diese Zeit in etwa zwei Drittel bis sieben Achtel des Taktes ist. Ein weiteres Problem ist die Bewegung der Halterung in sogenannter X- und Y-Richtung. Da die einzelnen Löcher eines Bürstenteils nacheinander beborstet werden, muss entweder das Stopfwerkzeug oder die Halterung in einer Ebene bewegt werden, um das nächste freie Loch zum Stopfwerkzeug auszurichten. Auch diese Zeit wird durch die Taktzeit begrenzt. Bei einer Tourenzahl von 1.000 Stopfvorgängen pro Minuten verbleibt eine Zeit von 52 Millisekunden für die Positionierung von Halterung samt Bürstenteil zum Stopfwerkzeug in X-Y-Richtung.

Aus der CH 260 055 A ist eine gattungsgemäße Bürstenherstellungsmaschine mit einem Antrieb samt Antriebsscheibe und einem Schrittgetriebe bekannt, wobei der Antrieb und das Schrittgetriebe gekoppelt sind, sodass ein schrittweises Bewegen möglich ist.

In der DE 197 02 281 A1 ist eine Vorrichtung zur Bearbeitung von Werkstücken bekannt, die sich in einer Transferbewegung befinden. Die Vorrichtung umfasst einen Servo-Antriebsmotor, der mit einem Schrittgetriebe gekoppelt ist.

Aufgabe der Erfindung ist es, eine Transporteinrichtung zu schaffen, mit der sehr hohe Taktraten erzielbar sind. Vorzugsweise sollen mit der erfindungsgemäßen Transporteinrichtung Taktraten von über 1.000, möglichst 1.200 und mehr Stopfschritten pro Minute erreicht werden.

Die erfindungsgemäße Transporteinrichtung in einer Bürstenherstellungsmaschine sieht hierzu eine Halterung für mehrere nacheinander zu bearbeitende Bürstenteile oder nacheinander zu beborstende Borstenaufnahmen und einen Servo-Antriebsmotor für die Bewegung der Halterung vor, um Bürstenteile oder Borstenaufnahmen in eine und aus einer Bearbeitungsposition zu bewegen, wobei zwischen dem Servo-Antriebsmotor und der Halterung ein Schrittgetriebe vorgesehen ist, wobei eine mit dem Servo-Antriebsmotor gekoppelte Steuerung vorgesehen ist, die den Servo-Antriebsmotor schrittweise anfährt und abbremst.

Ein solches Schrittgetriebe setzt eine kontinuierliche Drehbewegung in eine intermittierende, schrittweise Bewegung um. Bei einem solchen zwischengeschalteten Schrittgetriebe kann der träge Servo-Antriebsmotor zum Beispiel nachlaufen, wenn die Position für die Halterung bereits erreicht ist. Darüber hinaus kann der Motor auch bereits vorab anlaufen, bevor die Halterung von ihm in Bewegung gesetzt wird. Diese durch die Trägheit des Motors und des Antriebsstrangs bedingten Verlustzeiten reduzieren die Positionierzeit. Durch die Erfindung werden diese Verlustzeiten für die Positionierung der Halterung eliminiert, sodass mehr Zeit für die Positionierung selbst verbleibt. Somit lässt sich bei einer Taktzeit von 1.200 Takten pro Minute nach wie vor eine Positionierzeit von 52 Millisekunden einhalten. Innerhalb dieser Zeit muss das nächste Bauteil in die Positionierposition gebracht werden, und innerhalb dieser Zeit wird das Bauteil in der Positionierposition durch eine X-Y-Bewegung von Loch zu Loch weiterbewegt, um diese Löcher nacheinander zu beborsten. Anstatt Bürstenteilen können auch als Transportmittel dienende Borstenaufnahmen (z.B. Lochplatten) beborstet und weitergetaktet werden. Die Erfindung sieht vor, dass für den Antrieb ein Servomotor eingesetzt wird. Dies erleichtert die Steuerung und sorgt auch für schnelle Anlauf- und Abbremsvorgänge, was in Kombination mit einem Schrittgetriebe für eine optimierte Taktung sorgt. Insbesondere ist es jetzt möglich, den Servomotor bis an seine Drehzahlgrenze zu belasten und ihn mit hoher Geschwindigkeit in die Phase des Schrittgetriebes zu fahren, in der das Schrittgetriebe keine Drehung an die Abtriebswelle weitergibt.

Das Schrittgetriebe kann darüber hinaus so ausgebildet sein, dass es über mindestens 120°, vorzugsweise mindestens 160° der Drehbewegung der Antriebswelle keine Drehbewegung der Abtriebswelle des Getriebes hervorruft und damit in dieser Zeit für einen Stillstand der Abtriebswelle sorgt.

Vorzugsweise ist das Schrittgetriebe so ausgebildet, dass pro Umdrehung der Antriebswelle nur eine Stufenbewegung der Abtriebswelle erfolgt.

Gemäß der bevorzugten Ausführungsform ist das Schrittgetriebe ein sogenanntes Maltesergetriebe.

Die Halterung kann vorzugsweise eine Drehtrommel oder eine Lineartransporteinrichtung sein. Bei der Drehtrommel werden pro Seite eine oder mehrere Bürstenteile oder Borstenaufnahmen befestigt und rotiert, wobei den Drehpositionen unterschiedliche Arbeitsschritte zugeordnet sind. So kann eine Drehposition für die Bestückung der Halterung mit noch zu beborstenden Bürstenteilen oder Borstenaufnahmen vorgesehen sein, eine Drehposition bildet die Bearbeitungsposition, und eine weitere Drehposition kann zur Fixierung der Borstenbüschel durch Spritzen oder Kleben oder zur Entnahme der Borstenteile vorgesehen sein.

Auch eine Lineartransporteinrichtung ist realisierbar, bei der zum Beispiel Halterungen auf einer Kette oder einem Lineartisch vorgesehen sind, die linear verfahren werden und die Bearbeitungsposition durchlaufen.

Die Halterung ist, wie bereits erläutert, vorzugsweise Teil einer Bürstenstopfmaschine und nimmt zu beborstende sogenannte Bürstenteile oder Borstenaufnahmen auf. Diese Bürstenteile sind entweder Bürstenkörper, die auch die Stiele mit umfassen, oder sogenannte Trägerkörper, die ein Lochbild wie die Bürstenkörper aufweisen, beborstet und anschließend umspritzt werden, um dann Teil der Bürste zu werden. Der Trägerkörper kann aber auch nach dem Beborsten an einem Stiel befestigt werden, festgeklebt oder mit diesem verschweißt werden. Der Trägerkörper ist also ein vorgefertigtes Teil, das später Bestandteil der Bürste wird und temporär die Borsten trägt, die an ihm befestigt werden.

Zu betonen ist, dass die Erfindung sowohl für sogenannte Befestigungen mit Anker als auch ankerlose Befestigungen von Borstenbüscheln geeignet ist und eingesetzt wird. Die Ankerbefestigung ist eine Befestigung, bei der ein Borstenbüschel U-förmig gebogen wird und an ihrer Biegestelle mit einem kleinen Metallplättchen, das als Halter dient, in dem Loch befestigt wird. Das Ankerplättchen schneidet sich in die Lochwand ein. Bei der ankerlosen Technik wird das Borstenbüschel üblicherweise nicht umgebogen, sondern mit einem Büschelende voraus in das Loch gestopft, um dann am Bürstenteil oder Trägerkörper durch Kleben, Schmelzen, Montage, Schweißen, Umspritzen oder eine Kombination aus mehreren der genannten Verfahren befestigt zu werden.

Die Erfindung betrifft darüber hinaus auch eine Bürstenstopfmaschine mit einer Transporteinrichtung gemäß der vorliegenden Erfindung und einem Stopfwerkzeug, das an die Transporteinrichtung angrenzt und Borstenbüschel in das Bürstenteil oder die Borstenaufnahme stopft.

Das erfindungsgemäße Verfahren zum Transportieren von Bürstenteilen oder Borstenaufnahmen in einer Bürstenherstellungsmaschine ist durch folgende Schritte gekennzeichnet:
- Eine Halterung für mehrere nacheinander zu bearbeitende Bürstenteile oder nacheinander zu beborstende Borstenaufnahmen ist vorgesehen, wobei die Halterung die Bürstenteile oder Borstenaufnahmen nacheinander in eine Bearbeitungsposition bringt und kontinuierlich Bürstenteile oder Borstenaufnahmen der Halterung zugeführt und ihr nach der Bearbeitung entnommen werden.
- Die Halterung wird schrittweise durch einen Servo-Antriebsmotor durch Zwischenschaltung eines Schaltgetriebes, insbesondere eines Maltesergetriebes, weiterbewegt, wobei
- der Servo-Antriebsmotor wieder von einer Steuerung schrittweise angefahren wird, wenn die Antriebswelle noch drehfest positioniert ist und der Servo-Antriebsmotor von der Steuerung schrittweise abgebremst wird, wenn die Abtriebswelle drehfest positioniert ist.

Wenn der Servo-Antriebsmotor wieder angefahren wird und zu diesem Zeitpunkt die Antriebswelle noch drehfest positioniert ist, kann die Zeit zum Stopfen sozusagen lang bleiben, und zusätzlich wird der Servo-Antriebsmotor in dieser Phase beschleunigen können, so dass er dann, nach dem Stopfen mit einer bereits hohen Drehgeschwindigkeit das Weitertakten durchführt. Derselbe Vorteil ergibt sich auch beim Abbremsen des Servo-Antriebsmotors, d.h. der Servo-Antriebsmotor kann sich noch drehen und abbremsen, während die Abtriebswelle schon steht und der Bearbeitungsvorgang bereits anlaufen kann.

Vorzugsweise wird die Halterung beim Bestopfen zwischen einzelnen Takten in einer Ebene bewegt, um zu befüllende Löcher zum Stopfwerkzeug auszurichten.

Das erfindungsgemäße Verfahren sieht weiter vor, dass die Bürstenteile oder die Borstenaufnahmen durch die Halterung in einer Stopfmaschine so bewegt werden, dass die Zuführzeit von einem Bürstenteil zum nächsten der Taktzeit beim Stopfen von Büscheln entspricht.

Das erfindungsgemäße Verfahren sieht darüber hinaus vorzugsweise vor, dass eine Taktzeit von mindestens 1.100 zu stopfenden Borstenbüscheln pro Minute vorgesehen ist.

Wenn der Servo-Antriebsmotor wieder angefahren wird und zu diesem Zeitpunkt die Antriebswelle noch drehfest positioniert ist, kann die Zeit zum Stopfen sozusagen lang bleiben, und zusätzlich wird der Servo-Antriebsmotor in dieser Phase beschleunigen können, so dass er dann, nach dem Stopfen mit einer bereits hohen Drehgeschwindigkeit das Weitertakten durchführt. Derselbe Vorteil ergibt sich auch beim Abbremsen des Antriebsmotors, d.h. der Antriebsmotor kann sich noch drehen und abbremsen, während die Abtriebswelle schon steht und der Bearbeitungsvorgang bereits anlaufen kann..

Durch die kombinierte Verwendung eines Servomotors und eines Schrittgetriebes kann die Taktzeit der Transporteinrichtung unabhängig von der Bewegungsdauer der Halterung eingestellt werden.

Weitere Merkmale und Vorteile der Erfindung ergeben sich aus der nachfolgenden Beschreibung und aus den nachfolgenden Zeichnungen, auf die Bezug genommen wird. In den Zeichnungen zeigen:
- Figur 1 eine perspektivische, schematische Draufsicht einer erfindungsgemäßen Bürstenstopfmaschine mit erfindungsgemäßer Transporteinrichtung als Teil einer Bürstenherstellungsmaschine;
- Figur 2 eine vergrößerte Ansicht der Transporteinrichtung im Bereich des Schrittgetriebes nach Figur 1 beim Weitertakten;
- Figur 3 eine vergrößerte Ansicht der Transporteinrichtung nach Figur 1, bei der die Abtriebswelle steht;
- Figur 4 eine zweite Ausführungsform der erfindungsgemäßen Bürstenstopfmaschine;
- Figur 5 eine dritte Ausführungsform der erfindungsgemäßen Bürstenstopfmaschine; und
- Figur 6 eine Schnittansicht einer Drehtrommel mit einer Halterung und einem Bürstenteil gemäß einer vierten Ausführungsform der erfindungsgemäßen Bürstenstopfmaschine.

In Figur 1 ist eine Station einer Bürstenherstellungsmaschine, nämlich die sogenannte Bürstenstopfmaschine, schematisch dargestellt. Dabei handelt es sich um eine Herstellungsmaschine für Zahnbürsten.

Die Stopfmaschine weist mehrere Einrichtungen auf, nämlich eine Transporteinrichtung 10, ein Stopfwerkzeug 12, einen Bündelabnehmer 14 für Borstenbüschel sowie ein Magazin 16, in dem Borsten 18 in stehender Form und ungeordnet untergebracht sind. Diese Borsten 18 werden in Richtung A zum kreisbogenförmigen Bündelabnehmer 14 vorgespannt.

Der Bündelabnehmer 14 umfasst einen reversibel verdrehbaren Kreisbogen 20, der auf seinem Außenumfang eine Aufnahmekerbe 22 für ein Borstenbüschel aufweist.

Das Stopfwerkzeug 12 ist mit einer Spitze 24 versehen, die die Borsten 18 U-förmig umbiegt und über einen Schlitten 26 in Z-Richtung zu beborstenden Bürstenteilen 28 zugestellt werden. Nicht gezeigte Ankerplättchen verankern die Büschel 18 im Bürstenteil 28.

Die Bürstenteile 28 sind in einer Halterung 30 als Teil einer sich schrittweise drehenden Trommel 32 angebracht. Die Trommel 32 ist über ein Schrittgetriebe 34, hier in Form eines Maltesergetriebes, mit einem elektrischen Antriebsmotor 36 gekoppelt, der als Servomotor ausgebildet ist. Der Antriebsmotor 36 wird über eine Steuerung 100 zuverlässig und präzise gesteuert und ermöglicht schnelle Anlauf- und Abbremsvorgänge.

Die Trommel 32 mit ihren nur im vorgestellten Ausführungsbeispiel vier Halterungen 30 ist um jeweils 90° schrittweise taktbar. Es ergeben sich damit vier Positionen für die Trommel 32 und die an ihr befestigten Bürstenteile 28. In der in Figur 1 oberen Position (12-Uhr-Position) werden unbeborstete Bürstenteile 28 entweder der Trommel 32 bereits zusammen mit der Halterung 30, auf der sie geklemmt sind, zugeführt oder an der fest an der Trommel 32 befestigten Halterung 30 geklemmt.

In der in Drehrichtung zum Stopfwerkzeug 12 gewandten Position (3-Uhr-Position) wird das Bürstenteil 28 gestopft, in der 6-Uhr- oder der 9-Uhr-Position werden die beborsteten Bürstenteile 28 aus der Transporteinrichtung 10 entfernt. Somit ergibt sich eine permanente Bestückung und Abfuhr von Bürstenteilen 28, was für eine schnelle Taktzeit sorgt.

Im Folgenden wird die Funktionsweise der Bürstenherstellungsmaschine nach Figur 1 kurz erläutert. Der Bündelabnehmer 14 dreht bezogen auf die Ausgangsstellung in Figur 1 nach links, sodass die Aufnahmekerbe 22 mit der Ausgabeöffnung 38 des Magazins 16 fluchtet und Borsten in die Kerbe 22 gedrückt werden. Das durch Auffüllen der Kerbe 22 gebildete Borstenbüschel 18 wird im Uhrzeigersinn nach rechts durch den sich drehenden Bündelabnehmer 14 zur Spitze 24 bewegt, die bis dahin etwas zurückbewegt wurde (in negativer Z-Richtung). Anschließend wird das Büschel 18 gebogen und durch die Spitze 24 mit einem Ankerplättchen in eine Öffnung am Kopf des Bürstenteils 28 hineingestopft. Dadurch fährt das Stopfwerkzeug 24 wieder zurück. Inzwischen hat auch der Kreisbogen 14 bereits wieder ein neues Büschel abgenommen und steht für die erneute Bestückung des Stopfwerkzeugs 12 zur Verfügung.

Damit das zugeführte nächste Borstenbüschel 18 mit dem zugeordneten nächsten freien Loch im Bürstenteil 28 fluchtet, wird die gesamte Transporteinrichtung 10 oder nur die Trommel 32 oder das Stopfwerkzeug 12 auf einem X-Y-Schlitten 39 (siehe Achsen X und Y in Figur 1) bewegt. Diese Positionierung über den X-Y-Schlitten 39 dauert lediglich etwa 52 Millisekunden, obwohl 1.200 Büschel pro Minute kontinuierlich zugeführt werden.

Sobald das Bürstenteil 28 komplett beborstet ist, dreht die Trommel 32 weiter, und zwar innerhalb der Taktzeit des Stopfwerkzeugs 12.

Dieses extrem schnelle und genaue Weitertakten ist vor allem durch die Kombination von Schrittgetriebe 34 und Elektromotor 36, insbesondere auch durch den Servomotor, hervorgerufen.

In den Figuren 2 und 3 ist das Schrittgetriebe genauer zu sehen. Die Antriebswelle 40 des Motors 36 ist dabei seitlich versetzt zur Abtriebswelle 42, die drehfest mit der Trommel 32 gekoppelt ist. Mit der Antriebswelle 40 ist eine Kurvenscheibe 41 mit einem kreisbogenförmigen ersten Abschnitt 44, der sich über mehr als 120°, im vorliegenden Beispiel über 180° erstreckt, und einem zweiten Abschnitt 46 gekoppelt. Der zweite Abschnitt 46 umfasst zwei insbesondere konkave, zu einem radialen Zahn 48 verlaufende Einbuchtungen 50 auf. Dieser Zahn 48 ist so ausgeführt, dass er zwischen zwei benachbarte axiale Vorsprünge 52 von mehreren (hier vier) Vorsprüngen 52 an einer Scheibe 54, die mit der Abtriebswelle 42 drehfest ist, eingreifen kann. Die Vorsprünge 52 sind im vorliegenden Beispiel mit drehbar gelagerten Hülsen 56 versehen, die die Reibung vermindern sollen. Die Vorsprünge 52 können verallgemeinert als zapfenförmige Vorsprünge bezeichnet werden.

Wenn der Zahn 48 zwischen zwei Vorsprünge 52 ragt, überträgt er ein Drehmoment auf die Abtriebswelle 42, indem er an einem Vorsprung 52 anliegt und diesen verschiebt. Der Vorsprung 52 wandert dann auf der vorderen Flanke des Zahns 48, das heißt entlang der konkaven Einbuchtung 50. Sobald der Zahn 48 an dem zugeordneten Vorsprung 52 nicht mehr angreift, ist die Abtriebswelle 42 um einen Schritt weitergetaktet.

Wie vor allem in Figur 3 zu sehen ist, ragt der Zahn 48 weiter radial nach außen als der Abschnitt 44. Sobald der Zahn 48 somit den Vorsprung 52, an dem er angegriffen hat, weitergedreht hat und nicht mehr an ihm angreift, kommt der zweite Abschnitt 44 mit seiner Umfangsfläche 60 in Eingriff mit zwei nebeneinander angeordneten Vorsprüngen 52 (siehe Figur 3). In dieser Position, in der zwei Vorsprünge 52 an der Fläche 60 anliegen, sind die Abtriebswelle 42 und die Trommel 32 drehfest positioniert. In dieser Stellung ist sozusagen ein Takt beendet, und die Borsten 18 werden zu den Bürstenteilen 28 bewegt. Die Fläche 60 bewegt sich sozusagen unter den Hülsen 56, die sich drehen, entlang.

Das Schrittgetriebe 34 hält somit die Halterungen 30 positionsfest und transportiert sie schrittweise in die nächste Bearbeitungsposition. Die Abstimmung der in Winkelgraden gemessenen Länge des Abschnitts 44 bestimmt zusammen mit der Drehzahl des Motors 36 die Verweilzeit in der Bearbeitungs- oder Ruheposition. Bei Weiterdrehen der Antriebswelle 40 gelangt schließlich der Zahn 48 in Eingriff mit dem in Figur 3 unteren rechten Vorsprung 52 und dreht diesen um einen Takt nach links in Uhrzeigerrichtung.

Das Verfahren zum automatischen Transportieren der Bürstenteile 28 sieht vor, dass der Elektromotor 36 anfährt und wieder abbremst. Der Elektromotor 36 wird somit als Schrittmotor betrieben. Auf diese Weise kann ein beliebiges Verhältnis der Taktzeiten der Stopfmaschine und der Transporteinrichtung realisiert werden, insbesondere wenn ein Bürstenteil eine Vielzahl von Borstenbüscheln aufweist.

Der als Servomotor ausgebildete Elektromotor 36 ermöglicht schnelle Anlauf- und Abbremsvorgänge und eine hohe Drehzahl, wodurch an sich bereits eine geringe Positionierzeit ermöglicht wird. Durch die Zwischenschaltung des Schrittgetriebes 34 lässt sich sowohl die Positionierzeit weiter verkürzen und als auch die Präzision der Transporteinrichtung erhöhen.

Die Positionierzeit lässt sich insbesondere dadurch verkürzen, dass die Bewegung des Elektromotors 36 während der Beschleunigungsphase und/oder der Abbremsphase durch das Schrittgetriebe 34 nicht auf die Abtriebswelle übertragen wird. Das Schrittgetriebe ermöglicht somit, dass die Abtriebswelle während der gesamten Positionierungsbewegung mit der gewünschten, vorzugsweise maximalen Geschwindigkeit bewegt wird.

Ferner blockiert das Schrittgetriebe 34 eine Bewegung der Abtriebswelle während eine Zahnbürste vollständig beborstet wird. Somit können während der Beborstung keine ungewünschten Bewegungen vom Elektromotor 36 auf die Abtreibswelle übertragen werden. Somit kann die exakte Bewegung und Position des Elektromotors beispielsweise beim Abbremsen vernachlässigt werden ohne, dass die Präzision der Positionierung reduziert wird.

Das Anlaufen erfolgt zu einem Zeitpunkt, zu dem der Zahn 48 noch gar nicht mit dem nächsten Fortsatz 52 in Eingriff ist, sodass die Beschleunigungszeit die Taktzeit nicht reduziert. Das Anlaufen erfolgt noch während das Stopfwerkzeug 12, genauer gesagt die Spitze 24 vom komplett beborsteten Bürstenteil 28 oder, bezogen auf nachfolgende Ausführungsformen, von der Borstenaufnahme 70 zurückgefahren wird, um das nächste Büschel 18 aufzunehmen.

Ferner erfolgt das Abbremsen und Nachlaufen in einer Phase, in der der Zahn 48 bereits nicht mehr im Eingriff mit dem gerade bewegten Vorsprung 52 ist, was wiederum positiv für die Taktzeit und die Verweildauer in der Bearbeitungsposition ist. Vorzugsweise erfolgt das Abbremsen erst, wenn die Abtriebswelle 42 drehfest positioniert ist, d.h. die Umfangsfläche 60 abtriebsseitig wirkt.

Durch die lange Verweildauer in der Bearbeitungsposition können auch die Verfahrbewegungen in X- und Y-Bewegung relativ lange dauern.

In den Figuren 2 und 3 ist im Gegensatz zur Ausführungsform nach Figur 1 noch eine Entkoppelungseinrichtung 53 zwischen Halterung 30 und Schrittgetriebe 34 geschaltet, die das Drehmoment überträgt, jedoch eine Relativbewegung der Halterung 30 relativ zum feststehenden Schrittgetriebe 34 in X- und Y-Richtung erlaubt. Somit muss der Schlitten 39 hier nur die Trommel 32 samt Halterungen 30 bewegen, nicht jedoch Getriebe 34 und Motor 36. Die Entkoppelungseinrichtung 53 ist z.B. eine Kardanwelle und/oder eine teleskopische Welle.

Die zweite Ausführungsform in Figur 4 unterscheidet sich von der zuvor genannten dadurch, dass die Halterungen 30 auf einer Kette oder einem Lineartisch liegen und in X-Richtung stufenweise transportiert werden. Das Schrittgetriebe 34 umfasst eine Art Zahnrad 64, das zwischen benachbarte Vorsprünge 52 eingreift und diese in X-Richtung transportiert. Die Vorsprünge 32 sind fester Bestandteil der Kette oder des Lineartischs.

Bei der gezeigten Ausführungsform sind die Bürstenteile 28 sogenannte Bürstenkörper, das heißt gespritzte Kunststoffteile, vorzugsweise bereits mit dem Stiel, die dann üblicherweise benötigt werden.

Nach dem Herausnehmen der beborsteten Bürstenteile können diese dann weiter bearbeitet werden. Alternativ werden die Borstenbüschel 18 rückseitig verklebt oder verschweißt, wenn ankerlos gearbeitet wird.

Anstatt der Bürstenkörper können aber auch plättchenartige Trägerkörper in den Halterungen transportiert und beborstet werden. Diese Trägerkörper werden dann in einer späteren Station, in der der Bürstenkörper gespritzt wird, in den Bürstenkörper eingebettet. Oder die Trägerkörper werden mit vorgefertigten Stielen verbunden, insbesondere verschweißt.

Eine weitere Transporteinrichtung ist in Figur 5 dargestellt. In dieser Ausführungsform sind sogenannte Borstenaufnahmen 70, auch Lochplatten genannt, entweder Teil der Halterung 30 oder werden in die Halterung 30 eingelegt. Die Lochplatten 70 haben ein Lochbild, welches dem Lochbild des Bürstenteils 28 entspricht. Diese Lochplatten 70 werden in der Stopfmaschine vollständig beborstet und dann zu dem zugeordneten Bürstenteil 28 bewegt, um in einem Schritt sämtliche Büschel in das Bürstenteil 28 einzuschieben. Somit sind die Lochplatten 70 temporäre Träger für einen Satz von Borstenbüscheln. Auch diese Lochplatten 70 werden durch die Transporteinrichtung stufenweise weitergetaktet. Anstatt der Linearbewegung können solche Lochplatten natürlich auch auf einer Trommel 32 transportiert werden, wie dies in Figur 1 dargestellt ist.

Die Lochplatten 70 bilden Borstenaufnahmen, die temporäre Lagerungs- und Transportteile mit dem Lochbild der später herzustellenden Bürste bilden.

Da in der Stillstandsposition abtriebsseitig sämtliche Teile durch das Schrittgetriebe 34 fest positioniert und gehalten werden, ergibt sich eine hohe Positioniergenauigkeit von 0,005 bis 0,01 mm.

Der Servomotor 36, der durch das Schrittgetriebe 34 auslaufen und vorlaufen kann, wird so geregelt, dass er seine maximale Beschleunigung ausführen darf, da das Nachschwingen oder Nachlaufen nicht negativ in die Stillstandszeit mit hineinspielt.

In Fig. 6 ist eine Schnittansicht einer Ausführungsform einer Drehtrommel 32 mit einer Halterung 30 und einem Bürstenteil 28 dargestellt. Anstatt die Drehung von 90° in einem einzigen Schritt auszuführen, wird dieser hier in drei Einzelschritte unterteilt: es findet zunächst eine Drehung um 10°, dann um 70° und wieder um 10° statt. Auf diese Weise wird vorteilhaft erreicht, dass nicht alle Borstenbüschel 18 parallel in Reihen angeordnet werden, sondern am Bürstenteil 28 z.B. randseitig angeordnete Borstenbüschel zu benachbarten Büschel einen Winkel von 10° aufweisen.

Das Schrittgetriebe ist folglich so ausgebildet, dass es das Bürstenteil 28 oder die Lochplatten 70 schräg zur Zuführrichtung Z der zugeführten Borstenbürste 18 stellt, um in das Bürstenteil 28 oder die Lochplatte 70 schräg ausgerichtete Borstenbüschel 18 zu stopfen.

## Patentansprüche

1. Transporteinrichtung in einer Bürstenherstellungsmaschine, mit einer zu transportierenden Halterung (30) für mehrere nacheinander zu bearbeitende Bürstenteile (28) oder nacheinander zu beborstende Borstenaufnahmen (70) und mit einem Servo-Antriebsmotor (36) für die Bewegung der Halterung (30), um Bürstenteile (28) oder Borstenaufnahmen (70) in eine und aus einer Bearbeitungsposition zu bewegen, wobei zwischen Servo-Antriebsmotor (36) und Halterung (30) ein Schrittgetriebe (34) vorgesehen ist, **dadurch gekennzeichnet, dass** eine mit dem Servo-Antriebsmotor (36) gekoppelte Steuerung (100) vorgesehen ist, die den Servo-Antriebsmotor (36) schrittweise anfährt und abbremst.

2. Transporteinrichtung nach Anspruch 1, **dadurch gekennzeichnet, dass** das Schrittgetriebe (34) so ausgebildet ist, dass es über mindestens 120°, vorzugsweise mindestens 160° der Drehbewegung der Antriebswelle (40) keine Drehbewegung der Abtriebswelle (42) hervorruft.

3. Transporteinrichtung nach einem der vorhergehenden Ansprüche, **dadurch gekennzeichnet, dass** das Schrittgetriebe (34) so ausgebildet ist, dass pro Umdrehung der Antriebswelle (40) nur eine Stufenbewegung der Abtriebswelle (42) erfolgt.

4. Transporteinrichtung nach einem der vorhergehenden Ansprüche, **dadurch gekennzeichnet, dass** das Schrittgetriebe (34) ein Maltesergetriebe ist.

5. Transporteinrichtung nach einem der vorhergehenden Ansprüche, **dadurch gekennzeichnet, dass** die Halterung (30) Teil einer Drehtrommel (32) oder einer Lineartransporteinrichtung ist.

6. Transporteinrichtung nach einem der vorhergehenden Ansprüche, **dadurch gekennzeichnet, dass** die Halterung (30) Teil einer Bürstenstopfmaschine ist und zu beborstende Bürstenteile (28) oder Borstenaufnahmen (70) aufnimmt.

7. Bürstenstopfmaschine mit einer Transporteinrichtung (10) nach einem der vorhergehenden Ansprüche, **dadurch gekennzeichnet, dass** das Stopfwerkzeug (12) angrenzend an die Transporteinrichtung (10) vorgesehen ist und Borstenbüschel (18) in Bürstenteile (28) oder Borstenaufnahmen (70) stopft.

8. Verfahren zum automatischen Transportieren von Bürstenteilen (28) oder Borstenaufnahmen (70) in einer Bürstenherstellungsmaschine, **gekennzeichnet durch** die folgenden Schritte:
- Vorsehen einer Halterung (30) für mehrere nacheinander zu bearbeitende Bürstenteile (28) oder nacheinander zu beborstende Borstenaufnahmen (70), wobei die Halterung die Bürstenteile (28) oder Borstenaufnahmen (70) nacheinander in eine Bearbeitungsposition bringt und wobei kontinuierlich Bürstenteile (28) oder Borstenaufnahmen (70) der Halterung (30) zugeführt und ihr nach der Bearbeitung entnommen werden, und
- schrittweises Bewegen der Halterung (30) durch einen Servo-Antriebsmotor (36) durch Zwischenschaltung eines Schrittgetriebes (34), insbesondere eines Maltesergetriebes, wobei
- der Servo-Antriebsmotor (36) von einer Steuerung (100) schrittweise wieder angefahren wird, wenn die Abtriebswelle (42) drehfest positioniert ist und der Servo-Antriebsmotor (36) von der Steuerung (100) schrittweise abgebremst wird, wenn die Abtriebswelle (42) drehfest positioniert ist.

9. Verfahren nach Anspruch 8, **dadurch gekennzeichnet, dass** die Bürstenteile (28) oder die Borstenaufnahmen (70) durch die Halterung (30) in einer Stopfmaschine so bewegt werden, dass die Wechselzeit von einem Bürstenteil (28) oder einer Borstenaufnahme (70) zum nächsten maximal der Taktzeit beim Stopfen von Büscheln (18) entspricht.

10. Verfahren nach Anspruch 8 oder 9, **dadurch gekennzeichnet, dass** das Schrittgetriebe (34) die Halterung (30) in der Bearbeitungsposition lagefest positioniert.

11. Verfahren nach einem der Ansprüche 8 bis 10, **dadurch gekennzeichnet, dass** der Servo-Antriebsmotor (36) wieder angefahren wird, wenn das die Borsten (18) zustellende Stopfwerkzeug von dem beborsteten Bürstenteil (28) oder der beborsteten Borstenaufnahme (70) zurückgefahren wird.

12. Verfahren nach einem der Ansprüche 8 bis 11, **dadurch gekennzeichnet, dass** während des Beborstens eines Bürstenteils (28) oder einer Borstenaufnahme (70) das Schrittgetriebe (34) unterschiedliche Winkelpositionen einnimmt, um Borstenbüschel (18) in unterschiedlichen Winkeln in das Bürstenteil (28) oder die Borstenaufnahme (70) zu stopfen.

13. Verfahren nach einem der Ansprüche 8 bis 12, **dadurch gekennzeichnet, dass** die Taktzeit der Transporteinrichtung unabhängig von der Bewegungsdauer der Halterung (30) eingestellt werden kann.

## Claims

1. A transportation device in a brush production machine, including a holder (30) to be transported for a plurality of brush parts (28) to be machined successively or for bristle receptacles (70) to be bristled successively, and including a servo drive motor (36) for moving the holder (30) to move brush parts (28) or bristle receptacles (70) into and out of a machining position, wherein between the servo drive motor (36) and the holder (30) there is provided a step-type transmission (34), **characterized in that** a control unit (100), which is coupled to the servo drive motor (36), is provided which starts and decelerates the servo drive motor (36) in a stepwise fashion.

2. The transportation device as claimed in claim 1, **characterized in that** the step-type transmission (34) is designed in such a way that, over at least 120°, preferably at least 160°, of the rotary movement of the drive shaft (40), it does not cause any rotational movement of the output shaft (42).

3. The transportation device as claimed in one of the preceding claims, **characterized in that** the step-type transmission (34) is designed in such a way that only one step movement of the output shaft (42) takes place per revolution of the drive shaft (40).

4. The transportation device as claimed in one of the preceding claims, **characterized in that** the step-type transmission (34) is a Maltese-cross transmission.

5. The transportation device as claimed in one of the preceding claims, **characterized in that** the holder (30) is part of a rotary drum (32) or a linear transportation device.

6. The transportation device as claimed in one of the preceding claims, **characterized in that** the holder (30) is part of a brush stuffing machine and accommodates brushing parts (28) or bristle receptacles (70) which are to be bristled.

7. The brush stuffing machine with a transportation device (10) as claimed in one of the preceding claims, **characterized in that** the stuffing tool (12) is provided adjacent to the transportation device (10) and stuffs bristle tufts (18) into brush parts (28) or bristle receptacles (70).

8. A method for automatically transporting brush parts (28) or bristle receptacles (70) in a brush production machine, **characterized by** the steps of:
- providing a holder (30) for a plurality of brush parts (28) to be machined successively, or bristle receptacles (70) to be bristled successively, wherein the holder successively moves the brush parts (28) or bristle receptacles (70) into a machining position, and wherein brush parts (28) or bristle receptacles (70) are continuously fed to the holder (30) and removed after machining, and
- stepwise movement of the holder (30) by a servo drive motor (36) by interposing a step-type transmission (34), in particular a Maltese-cross transmission, wherein
- the servo drive motor (36) is restarted in a stepwise fashion by a control unit (100) when the output shaft (42) is rotationally fixed, and the servo drive motor (36) is decelerated in a stepwise fashion by the control unit (100) when the output shaft (42) is rotationally fixed.

9. The method as claimed in claim 8, **characterized in that** the brush parts (28) or the bristle receptacles (70) are moved by the holder (30) in a stuffing machine such that the changeover time from one brush part (28) or one bristle receptacle (70) to the next corresponds, as a maximum, to the cycle time during the stuffing of tufts (18).

10. The method as claimed in claim 8 or claim 9, **characterized in that** the step-type transmission (34) stably positions the holder (30) in the machining position.

11. The method as claimed in one of claims 8 to 10, **characterized in that** the servo drive motor is restarted when the stuffing tool which supplies the bristles is moved back from the bristled brush part (28) or the bristled bristle receptacle (70).

12. The method as claimed in one of claims 8 to 11,
**characterized in that** during the bristling of a brush part (28) or a bristle receptacle (70) the step-type transmission (34) assumes different angular positions in order to stuff bristle tufts (18) into the brush part (28) or the bristle receptacle (70) at different angles.

13. The method as claimed in one of claims 8 to 12, **characterized in that** the cycle time of the transportation device can be adjusted independently of the movement duration of the holder (30).

## Revendications

1. Dispositif de transport dans une machine de fabrication de brosses, présentant un support (30) à transporter pour plusieurs pièces de brosse (28) à traiter les unes après les autres ou plusieurs logements de poils (70) à empoiler les uns après les autres, et un servomoteur d'entraînement (36) pour le déplacement du support (30) pour déplacer des pièces de brosse (28) ou des logements de poils (70) dans une ou hors d'une position de traitement, un mécanisme pas à pas (34) étant prévu entre le servomoteur d'entraînement (36) et le support (30), **caractérisé en ce qu'**il est prévu une commande (100) qui est couplée au servomoteur d'entraînement (36) et démarre et freine le servomoteur d'entraînement (36) pas à pas.

2. Dispositif de transport selon la revendication 1, **caractérisé en ce que** le mécanisme pas à pas (34) est réalisé de manière à ne pas provoquer de mouvement de rotation de l'arbre mené (42) sur moins 120°, de préférence au moins 160° du mouvement de rotation de l'arbre menant (40).

3. Dispositif de transport selon l'une des revendications précédentes, **caractérisé en ce que** le mécanisme pas à pas (34) est réalisé de sorte qu'un seul mouvement graduel de l'arbre mené (42) est effectué par tour de l'arbre menant (40).

4. Dispositif de transport selon l'une des revendications précédentes, **caractérisé en ce que** le mécanisme pas à pas (34) est un mécanisme à croix de Malte.

5. Dispositif de transport selon l'une des revendications précédentes, **caractérisé en ce que** le support (30) fait partie d'un tambour rotatif (32) ou d'un dispositif de transport linéaire.

6. Dispositif de transport selon l'une des revendications précédentes, **caractérisé en ce que** le support (30) fait partie d'une machine de bourrage de brosse et reçoit des pièces de brosse (28) ou des logements de poils (70) à empoiler.

7. Machine de bourrage de brosse comportant un dispositif de transport (10) selon l'une des revendications précédentes, **caractérisé en ce que** l'outil de bourrage (12) est prévu adjacent au dispositif de transport (10) et bourre des touffes de poils (18) dans des pièces de brosse (28) ou des logements de poils (70).

8. Procédé pour le transport automatique de pièces de brosse (28) ou de logements de poils (70) dans une machine de fabrication de brosses, **caractérisé par** les étapes suivantes :
- fourniture d'un support (30) pour plusieurs pièces de brosse (28) à traiter les unes après les autres ou plusieurs logements de poils (70) à empoiler les uns après les autres, le support amenant les pièces de brosse (28) ou les logements de poils (70) les uns après les autres dans une position de traitement, et des pièces de brosse (28) ou des logements de poils (70) étant continuellement amenés vers le support (30) et extraits de celui-ci après le traitement, et
- déplacement pas à pas du support (30) au moyen d'un servomoteur d'entraînement (36) par l'interposition d'un mécanisme pas à pas (34), en particulier d'un mécanisme à croix de Malte,
- le servomoteur d'entraînement (36) étant de redémarré pas à pas par une commande (100) lorsque l'arbre mené (42) est positionné solidaire en rotation, et le servomoteur d'entraînement (36) étant freiné pas à pas par la commande (100) lorsque l'arbre mené (42) est positionné solidaire en rotation.

9. Procédé selon la revendication 8, **caractérisé en ce que** les pièces de brosse (28) ou les logements de poils (70) sont déplacés dans une machine de bourrage par le support (30) de telle sorte que le temps de changement d'une pièce de brosse (28) ou d'un logement de poils (70) à l'autre correspond au maximum au temps de cycle lors du bourrage de touffes (18).

10. Procédé selon la revendication 8 ou 9, **caractérisé en ce que** le mécanisme pas à pas (34) positionne le support (30) de manière stationnaire dans la position de traitement.

11. Procédé selon l'une des revendications 8 à 10, **caractérisé en ce que** le servomoteur d'entraînement (36) est redémarré lorsque l'outil de bourrage amenant les poils (18) est reculé de la pièce de brosse (28) ou du logement de poils (70) à empoiler.

12. Procédé selon l'une des revendications 8 à 11, **caractérisé en ce que** lors de l'empoilage d'une pièce de brosse (28) ou d'un logement de poils (70), le mécanisme pas à pas (34) prend différentes positions angulaires pour bourrer des touffes de poils (18) sous différents angles dans la pièce de brosse (28) ou le logement de poils (70).

13. Procédé selon l'une des revendications 8 à 12, **caractérisé en ce que** le temps de cycle du dispositif de transport peut être ajusté indépendamment de la durée de déplacement du support (30).
